# EUROPÄISCHE PATENTANMELDUNG

(11) **EP 0 363 497 A1**
(43) Veröffentlichungstag der Anmeldung: **18.04.1990**
(21) Anmeldenummer: 89903491.2
(22) Anmeldetag: 10.02.1989
(51) Int. Cl.: F04B 37/02, F04B 37/08

(54) **KRYOGENE ADSORPTIONSPUMPE**

(30) Priorität: 10.03.1988 SU 4391234
(71) Anmelder: NAUCHNO-TEKHNICHESKOE OBIEDINENIE AKADEMII NAUK SSSR, Leningrad, 198103 (SU)
(72) Erfinder: LARIN, Marxen Petrovich, Leningrad, 195256 (SU); ALEXANDROV, Maxim Leonidovich, Leningrad, 190917 (SU); NIKOLAEV, Valery Ivanovich, Leningrad, 197061 (SU)
(74) Vertreter: Füchsle, Klaus
(86) Internationale Anmeldenummer: PCT/SU1989/000035
(87) Internationale Veröffentlichungsnummer: WO 1989/008780

(57) **Zusammenfassung**

Die kryogene Adsorptionspumpe enthält ein Abpumpelement mit einem Gefäß (4) für Kryomittel mit einer niedrigeren Temperatur, einen Strahlungsschirm, der das Abpumpelement umschlmießt, ein Rohr (25) und eine Wärmebrücke (24). Der Strahlungsschirm enthält ein Gefäß (15) für Kryomittel mit einer höheren Temperatur, eine Zarge (16), die am unteren Ende an dieses Gefäß und am oberen Ende an das Gehäuse (1) der Pumpe angeschlossen ist, und einen Pfeilschirm (17). Die Wärmebrücke (24) ist zwischen der Zarge (16) und dem Abpumpelement angeordnet und am oberen Ende an der Zarge (16) und am unteren Ende am Gefäß (4) des Abpumpelementes befestigt. Das Rohr (25) verläuft in einem Raum, der durch die Innenwände der Gefäße (4 und 15) abgegrenzt ist, und am unteren Ende an den Boden (28) des Gehäuses (1) und am oberen Ende an das Gefäß (4) des Abpumpelementes angeschlossen. Beim Betrieb der Pumpe werden in einem Raum zwischen dem Strahlungsschirm und dem Gehäuse ein Schutzvakuumraum (31) und in einem Raum, der durch den Strahlungsschirm, das Rohr (25), das Gefäß (4) des Abpumpelementes und die Wärmebrücke (24) begrenzt ist, ein Schutzvakuumraum (36) gebildet. Diese Schutzvakuumräume (31 und 36) schließen einen Wärmeaustausch durch die zu evakuierenden Gase bei Drücken über 10⁻²Pa zwischen dem Gehäuse (1) und dem Strahlungsschirm bzw. zwischen dem letzteren und dem Abpumpelement aus.

## Beschreibung

### Gebiet der Technik

Die Erfindung bezieht sich auf Vakuumtechnik und insbesondere auf kryogene Adsorptionspumpen und kann zur Erzeugung eines ultrareinen ölfreien Vakuums in einem Druckbereich von ₁₀² bis 10⁻⁷ Pa beim Evakuieren beliebiger, darunter auch aggressiver Gase, Helium ausgenommen, in Kammern verschiedener Zweckbestimmung mit einem Volumen von 0,01 m³ bis auf mehrere Hunderte Kubikmeter verwendet werden.

### Vorhergehnder Stand der Technik

Es ist eine kryogene Adsorptionspumpe mit einem Abpumpelement bekannt (SU, A, 1333833), das aus einem ringförmigen Gefäß mit Flüssigstickstoff, einem porösen Schirm, der koaxial mit dem Gefäß in einem Raum angeordnet ist, der durch die innere Seitenfläche des Gefäßes umschlossen ist und einem Adsorptionsmittel besteht, das in einem Spalt zwischen der inneren Seitenfläche des Gefäßes und dem porösen Schirm untergebracht ist.

Ein Nachteil dieser Pumpe besteht darin, daß bei der Flüssigstickstofftemperatur das Adsorptionsmittel eine kleine Sorptionsfähigkeit bei niedrigen (unter 10⁻³ bis 10⁻⁴ Pa) Gleichgewichtsdrücken der adsorbierten Gase aufweist. Deshalb kann diese Pumpe keine Grenzdrücke unter 10-³ Pa sogar nach einer kurzzeitigen Gesbelastung erzielen. Zur Steigerung der Sorptionsfähigkeit der Pumpe verwendet man eine Kühlung des Adsorptionsmittels durch Feststickstoff bis zu Temperaturen von 55 bis 50 K. Es gelingt aber nicht, diese Temperatur des Adsorptionsmittels im Laufe einer längeren Zeit infolge größerer eigener Wärmezufuhr ins Gefäß mit Stickstoff aufrechtzuerhalten, was eine schnelle Erwärmung des Stickstoffes bewirkt, nachdem ein Evakuieren seiner Dämpfe beendet ist. Ein Betrieb der Pumpe wird dadurch erschwert, daß man des öfteren das-Gefäß mit Flüssigstickstoff aufzufüllen und dessen Dämpfe wiederholt abzupumpen hat.

Bekannt ist weiterhin eine kryogene Adsorptionspumpe. (Zhurnal tekhnicheskoj fiziki, Band 28, Heft 10, 1988, Oktober, Nauka (Leningrader Zweigstelle), M.P.Larin "Kondensatsionno-adsorbtsionnaya und sorbtsionnaya otkachka pri temperaturakh twerdogo azota", S.2026 bis 2039), mit einem Gehäuse mit einem Deckel, der mit einem Eingangsstutzen zum Anschluß eines zu evakuierenden Volumens versehen ist, und den im Gehäuse untergebrachten einem Abpumpelement und einem abgekühlten Strahlungsschirm, der das Abpumpelement umschli₋ eßt. Das Abpumpelement ist als ein ringförmiges Kryomittelgefäß, an dessen Boden ein scheibenförmiger Wärmeleiter angeschweißt ist, und als wärmeleitende Zargen und Zargen- poröse Schirme ausgeführt, die koaxial zum Gefäß angeordnet und am scheibenförmigen Wärmeleiter befestigt sind. Hohlräume zwischen den wärmeleitenden Zargen und den ihnen benachbarten Zargen-porösen Schirmen sind mit Adsorptionsmittel gefüllt und Hohlräume zwischen benachbarten Zargen- porösen Schirmen mit dem Eingangsstutzen der Pumpe in Verbindung stehen.

Der Strahlungssohirm enthält'ein toroidförmiges Kryomittelgefäß, das unter dem Gefäß des Abpumpelementes angeordnet ist, eine koaxial mit dem Abpumpelement angeordnete Zarge und einen Pfeilschirm, der zwischen dem Abpumpelement und.dem Eingangsstutzen angeordnet ist. Das untere Ende der Zarge des Strahlungsschirms ist luftdicht am Gefäß des Strahlungsschirms befestigt und in ihrem Oberteil weist die Zarge einen Deckel auf, der über eine wellrohrartige Wärmebrücke an den Eingangsstutzen angeschlossen ist. Im Gehäuse ist ein Stutzen zum Evakuieren eines Raums zwischen dem Gehäuse und dem Strahlungsschirm vorhanden.

Die Pumpe enthält auch ein dünnwändiges Rohr, das in einem durch Innenwände des Gefäßes des Strahlungsschirms abgegrenzten Raum angeordnet und am oberen Ende luftdicht am Deckel dieses Gefäßes und am unteren Ende am Gehäuseboden befestigt ist. Im oberen Teil ist der Rohrquerschnitt durch einen Pfeilschirm überbrückt, der einen Wärmekontakt mit dem Gefäß des Strahlungsschirms hat.

Beim Betrieb der Pumpe ist das Gefäß des Strahlungsschirms mit Flüssigstickstoff und das Gefäß des Abpumpelementes mit Feststickstoff, d.h. mit einem Kryomittel mit einer niedrigeren Temperatur gefüllt. Der durch Flüssigstickstoff bis zu einer-Temperatur von 77,4 K abgekühlte Strahlungsschirm setzt. eine Wärmezufuhr durch Strahlung vom Gehäuse ins Abpumpelement wesentlich herab, dank dessen es gelingt, Stickstoff darin im festen Zustand eine längere, dutzendmal größere Zeit als in der.vorstehend beschriebenen Pumpe.bei einer Kühlung des Adsorptionsmittels durch Feststickstoff zu halten.

Ein Raum zwischen dem dünnwandigen Rohr, einer Innenwand des Gefäßes des Strahlungsschirms, dem Boden dieses Gefäßes, seiner Außenwand, der Zarge des Strahlungsschirms und dem Pumpengehäuse bildet den sogenannten Schutzvakuumraum. Im Betriebszustand der Pumpe stellt sich in diesem Raum ein Druck unter 10⁻⁴ Pa ein, wodurch die Wärmezufuhr durch Restgase vom Gehäuse in den Strahlungsschirm stark herabgesetzt wird.

In der behandelten Pumpe steht aber ein ringförmiger-Spalt zwischen der Zarge des Strahlungsschirms und dem Abpumpelement, sowie ein Raum zwischen dem Scheibenwärmeleiter-und dem Deckel des Gefäßes des Strahlungsschirms mit dem inneren Raum der Pumpe, d.h. mit dem zu evakuierenden Volumen in Verbindung, und bei Betriebsdrücken von ¹0 ² bis 10⁻² Pa findet zwischen dem Strahlungsschirm und dem Abpumpelement ein bedeutender Wärmeaustausch durch die zu evakuierenden Gase statt. Dies bewirkt eine beschleunigte Erwärmung des festen Kryomittels und des Adsorptionsmittels und folglich eine Verkürzung einer ununterbrochenen Pumpenarbeit bis zum erforderlichen Stickstoffnachfüllen in das Gefäß des Abpumpelementes und einen vergrößerten Kryomittelverbrauch. All dies senkt eine Betriebseffektivität der Pumpe und steigert einen Arbeitsaufwand bei ihrer Betrieb.

### Offenbarung der Erfindung

Der Erfindung liegt die Aufgabe zugrunde, eine kryogene Adsorptionspumpe zu schaffen, worin bei Eingangsdrücken über 10⁻² Pa kein merklicher Wärmeaustausch durch die zu evakuierenden-Gase zwischen dem Abpumpelement, das durch ein Kryomittel mit einer niedrigeren Temperatur gekühlt wird, und dem Strahlungsschirm, der durch ein Kryomittel mit einer höheren Temperatur gekühlt wird, stattfindet, wodurch bei diesen Drücken eine Betriebseffektivität der Pumpe gesteigert, sowie ein verminderter Kryomittelverbrauch zur Kühlung des Abpumpelementes und eine Verminderung eines Arbeitsaufwandes zum Aufrechterhalten der Pumpe im Betriebszustand erreicht werden..

Diese Aufgabe wird ausgehend von einer kryogenen Adsorptionspumpe mit einem Gehäuse mit einem Eingängsstutzen und den im Gehäuse angeordneten einem Abpumpelement, enthaltend ein Adsorptionsmittel und ein Gefäß für Kryomittel mit einer niedrigeren Temperatur, einem Strahlungsschirm, der das Abpumpelement umschließt und ein toroidförmiges Gefäß für Kryomittel mit einer höheren Temperatur und eine Zarge enthält, die am unteren Ende mit diesem Gefäß und am oberen Ende mit dem Gehäuse verbunden ist, und einem dünnwändigen Rohr, das in einem durch die innere Gefäßwand des Strahlungsschirms begrenzten Raum angeordnet und am unteren Ende mit dem Gehäuseboden luftdicht verdunden.ist, erfindungsgemäß dadurch gelöst, daß sie eine Wärmebrücke enthält, die zwischen der Zarge des Strahlungsschirms und dem Abpumpelement angeordnet und am oberen Ende an. den Oberteil der Zarge über deren gesamten Kreisumfang und am unteren Ende an das Gefäß des Abpumpelementes über seinen gesamten Kreisumfang angeschlossen ist, wobei das obere Rohrende mit dem Gefäß des Abpumpelementes luftdicht verbunden ist.

Da in der erfindungsgemäßen Pumpe eine Wärmebrücke vorgesehen und das obere Ende des dünnwändigen Rohrs am Gefäß des Abpumpelementes befestigt sind, wird ein zusätzlicher Schutzvakuumraum zwischen dem Abpumpelement und dem Strahlungssohirm gebildet. Im Ergebnis davon wird bei Drücken über 10⁻² Pa eine.Wärmezufuhr vom Strahlungsschirm in das Abpumpelement infolge eines.Wärmeaustauschs durch zu evakuirende Gase ausgeschlossen, wodurch die Betriebsfähigkeit der Pumpe verbessert und ein Kryomittelverbrauch im Gefäß des Abpumpelementes vermindert ist.

Es ist zweckmäßig, daß die Zarge des Strahlungsschirms Öffnungen hat, die einen Raum zwischen dem Gehäuse und dem" Strahlungsschirm mit einem Raum zwischen dem Strahlungsschirm und der Wärmebrücke verbinden.

Dabei werden die Konstruktion der Pumpe und deren Betriebsvorbereitung vereinfacht.

Es ist auch zweckmäßig, daß die Pumpe zusätzlich ein toroidförmiges Gefäß enthält, das im Inneren des Gefäßes des Strahlungsschirms angeordnet ist und zwei aus dem Gehäuse luftdicht hinausgeführte Stutzen aufweist.

Über dieses Gefäß kann man die Arbeitskammer mit Hilfe einer herkömmlichen Vorvakuumpumpe ohne Gefahr vorläufig evakuieren, daß das zu evakuierende Volumen durch Öldämpfe dieser Vorvakuumpumpe verunreinigt wird. Mit anderen Worten spielt dieses zusätzliche Gefäß die Rolle einer Stiokstoffalle, die in das Kryomittelgefäß des Strahlungsschirms einbebaut ist.

Die Pumpe kann zwei Notventile enthalten, die an den Eingangsstutzen angeschlossen sind, wobei das erste dieser Ventile mit der Außenluft und das zweite mit einem Raum zwischen dem Gehäuse und dem Strahlungsschirm in Verbindung steht.

Diese Ventile steigern die Betriebszuverlässigkeit der Pumpe, indem sie die dünnwändige Wärmebrücke vor Zerstörung in Havariezuständen schützen.

### Kurze Beschreibung der Zeichnungen

Nachstehend wird die Erfindung durch eine ausführliche Beschreibung des besten Ausführungsbeispiels unter Bezugnahme auf Zeichnungen näher erläutert. Es zeigt:
Fig.1 eine erfindungsgemäße kryogene Adsorptionspumpe im Längsschnitt,
Fig.2 einen Schnitt längs der Linie II-II in Fig.1 und
Fig.3 einen Schnitt längs der Linie III-.III in Fig.2.

### Beste Ausführungsvariante der Erfindung

Die erfindungsgemäße kryogene Adsorptionspumpe hat ein Gehäuse (Fig.1) mit einem Deckel 2, der mit einem Eingangsstutzen 3 versehen ist. In Gehäuse 1 ist ein Abpumpelement angeordnet, enthaltend ein toroidförmiges Kryomittelgefäß 4, an dessen Deckel 5 koaxial angeordnete wärmeleitende Zargen 6, 7 und 8 und Zargen-poröse Schirme 9 angeschweißt sind. Die äußere wärmeleitende Zarge 6 und die innere wärmeleitende Zarge 8 sind aus dichtem Blechmaterial hergestellt und .die sonstigen wärmeleitenden Zargen 7 sind gelocht. Als Werkstoff für die Zargen 9 kann z..B. poröses Kupfer verwendet werden. Der äußere poröse Schirm 9 ist auf der Innenseite der wärmeleitenden Zarge 6, der innere poröse Schirm ist auf der Außenseite der wärmeleitenden Zarge 8 und die sonstigen porösen Schirme 9 sind beiderseite der gelochten Wärmeleiter 7 angeordnet. Ringförmige Räume_{'}10 zwischen den wärmeleitenden Zargen 6, 7 und 8 und den ihnen benachbarten porösen Schirmen 9 sind mit einem Adsorptionsmittel. z.B. Aktivkohle gefüllt. Eine Lochung in Wärmeleitern 7, die durch Adsorptionsmittel von den beiden Seiten umschlossen sind, ist zur Beschleunigung des Prozesses eines Ausgleichs des Gleichgewichtsdrucks der Gase über dem Adsorptionsmittel ausgeführt. Von oben sind die Räume 10 durch Ringe 11 abgedeckt. Ringräume 12 zwischen benachbarten porösen Schirmen 9 dienen zum Durchgang der evakuierten Gase.

Am Deckel 5 des Gehäuses 4 sind zwei Rohre 13 (Fig.2,3) luftdicht angeschweißt, die mit seinem Raum in Verbindung stehen. Die oberen Enden dieser Rohre 13 sind aus dem Gehäuse 1 hinausgeführt und in dessen Deckel 2 über Stutzen 14 befestigt. Die Rohre 13 dienen zum Kryomitteleinfüllen in das Gefäß 4 und zum Evakuiren der Kryomitteldämpfe zwecks Senkung der Kryomitteltemperatur im Gefäß 4.

Das Abpumpelement ist durch ein Strahlungsschirm zur Senkung einer Wärmezufuhr durch Strahlung vom Gehäuse.1 umschlossen. Der Strahlungsschirm enthält ein toroidförmiges Gefäß 15 (Fig.1, 3) für Kryomittel mit einer Temperatur über jener des Kryomittels im Gefäß 4 des Abpumpelementes, eine Zarge 16 und einen Pfeilschirm 17. Das Gefäß 15 ist unter dem Gefäß 4 des Abpumpelementes angeordnet und die Zarge 16 ist am unteren Ende am Gefäß 15 luftdicht befestigt. In das Gefäß 15 des Strahlungsschirms sind zwei Rohre 18 und 19 (Fig.1) eingeführt, von denen das Rohr 18 zum Kryomitteleinfüllen in das Gefäß 15 und das Rohr 19 zum Evakuieren der Kryomitteldämpfe dient. Im oberen Teil hat die Zarge 16 einen Deckel 20, der über eine wellrohrartige Wärmebrücke 21 am Eingangsstutzen 3 befestigt ist. Am Deckel 20 sind Stutzen 22 (Fig.3) angeschweißt, deren obere Enden mit den Rohren 13 und den Stutzen 14 vakuumdicht verschweißt sind. Der Pfeilschirm 17 ist zwischen dem Abpumpelement und dem Eingangsstutzen 3 angeordnet und mit einem guten Wärmekontakt am Oberteil der Zarge 16 befestigt.

Zwischen dem Gehäuse 1_{'}und dem Strahlungsschirm ist ein zusätzlicher Schirm 23 angeordnet, der zur Senkung einer Wärmezufuhr durch Strahlung vom Gehäuse 1 in den Strahlungsschirm bestimmt ist.

Erfindungsgenäß enthält die Pumpe eine vakuumdichte Wärmebrücke 24, die als dünnwändige Zarge ausgeführt und zwischen der Zarge 16 des Strahlungsschirms und dem Abpumpelement angeordnet ist. Am oberen Ende ist die Wärmebrücke 24 an den oberen Teil der Zarge 16 über deren gesamten Kreisumfang und am unteren Ende an das Gefäß 4 des Abpumpelementes auch über seinen gesamten Kreisumfang angeschlossen. Die Wärmebrücke 24 wird aus einem dünnen rostfreien Stahlband mit einer Dicke ca von 0,15 bis 0,2 mm, damit ihre Querschnittsfläche so klein, wie nur möglich ist, und mit vielen Sicken zur Vergrößerung deren Istlänge ausgeführt. Diese Ausführung der Wärmebrücke 24 gewährleistet eine Verminderung einer Wärmezufuhr durch Wärmeleitvermögen von der Zarge 16 des Strahlungsschirms in das Abpumpelement.

Die Pumpe enthält auch ein dünnwandiges Rohr 25, das in einem Raum zwischen Innenwänden der Gefäße 4 und 15 verläuft. Das obere Ende des Rohrs 25 ist mit dem Deckel 5 des Gefäßes 4 und das untere Ende über ein Wellrohr 26 mit einem Flansch 27 luftdicht verbunden, der an den Boden 28 des Ge- ₕäuses 1 angeschweißt ist. Im unteren Teil des Rohrs 25 ist ein Pfeilschirm 29 angeordnet, der mit dem Boden des Gefäßes 15 bei einem guten Wärmekontakt über einen Ring 30 verbunden ist.

Ein Raum, der durch die Außenfläche der Zarge 16 des Strahlungsschirms, eine Außenwand des Gefäßes 15, dessen Boden und das Gehäuse 1 begrenzt ist, bildet einen Hauptraum 31 eines Schutzvakuums, der einen Wärmeaustausch durch Restgase zwischen dem'Strahlungsschirm und dem Gehäuse 1 ausschließt. Damit ein erforderlicher Vakuumpegel in diesem Raum 31 aufrechterhalten wird, ist in der Zarge 16 eine ringförmige Aussparung 32 ausgeführt, die mit Adsorptionsmittel gefüllt und durch einen porösen Schirm 33 abgedeckt ist. Zum Anschluß einer Vorvakuumpumpe an den Schutzvakuumraum 31 dient ein Stutzen mit einem Ventil 34 (Fig.2), das am Deckel 2 des Gehäuses angeordnet ist. Ein Raum, der durch die Innenfläche der Zarge 16 (Fig.1), die Wärmebrücke 24, eine Außenwand des Gefäßes 4 des Abpumpelementes, den Boden dieses Gefäßes, das Rohr 25, eine Innenwand des Gefäßes 15 des Strahlungsschirms und den Deckel 35 dieses Gefäßes begrenzt ist, bildet einen zusätzlichen Schutzvakuumraum 36, der einen Wärmeaustausch durch Restgase zwischen dem Strahlungsschirm und dem Abpumpelement beseitigt. Die Räume 31 und 36 werden miteinander über Öffnungen 37 verbunden, die in der Zarge 16 ausgeführt sind.

Es ist offensichtlich, daß die in der Zarge 16 vorhandenen Öffnungen 37 keine obligatorische Bedingung zur Durchführung der Erfindung darstellen. Falls keine diese Öffnungen vorhanden sind, wird dadurch die Konstruktion der erfindungsgemäßen Pumpe und deren Betriebsvorbereitung gewissermaßen komlizierter gemacht, weil man in diesem Falle das Gehäuse 1 mit einem zusätzlichen Stuzten zum Evakuieren des Raums'36 zwischen der Wärmebrücke 24 und dem Strahlungsschirms zu versehen, sowie in diesem-Raum ein Element mit Adsorptionsmittel zum Aufrechterhalten eines erforderlichen Vakuums in diesem.Raum zu installieren hat. In der beschriebenen Ausführungsvariante der Erfindung können doch die miteinander verbundene Räume 31 und 36 gleichzeitig über einen Stutzen mit dem Ventil 34 (Fig.2) evakuiert werden und Adsorptionsmittel, das sich in der ringförmigen Aussparung 3S. (Fig.1) der Zarge 16 befindet, stellt ein erforderliches Vakuum sowohl im Raum 31 als auch im Raum 46 sicher.

Im Inneren des Gefäßes 15 des Strahlungsschirms ist ein toroidförmiges Gefäß 38 angeordnet, das Stutzen 39 (Fig.3) aufweist, die mit Wellrohren 40 luftdicht verbunden sind, die ihrerseits an den Boden 28 des Pumpengehäuses über Stutzen mit aufsetzbaren Flanschen angeschlossen sind. Dieses Gefäß 38 übt Funktionen einer Stickstoffalle beim Vorevakuieren der Arbeitskammer mit. Hilfe einer Vorvakuumpumpe aus und verhindert ein Öleindringen aus dieser Pumpe in das zu evakuierende Volumen. Zu diesem Zweck schließt man einen dieser aufsetzbaren Flansche über ein Ventil an eine mechanische Vorvakuumpumpe und den anderen auch über ein Ventil an die zu evakuierende Kammer an.

In Wänden des Eingangsstutzens 3 sind Stutzen 41 (Fig.1, 2), 42 und 43 vorhanden. An den einen der Stutzen 41 ist ein Notventil 44 angeschlossen, das den Pumpenraum mit der Außenluft verbindet, und an den anderen Stutzen 41 ist ein Notventil 45 angeschlossen, das den Pumpenraum mit dem Schutzvakuumraum 31 über einen Stutzen 46 verbindet. Die Stutzen 42 sind zum Anschluß von Druckgebern zur Messung eines Vor- und eines Hochvakuums und der Stutzen 43 ist zum Anschluß einer Vorvakuumpumpe über ein Ventil beim Evakuieren der Arbeitskammer bestimmt. Die Notventile 44 und 45 verhindern in Havariesituationen eine Zerstörung der Wärmebrücke 24 (Fig.1, 3), die einen verhältnismäßig großen Durchmesser und eine kleine Wandstärke hat und daher ein der am meisten gefährdeten Pumpenelemente in bezug auf die mechanische Festigkeit darstellt.

'Im zentralen Pumpenkanal sind längs seiner Vertikalachse Scheiben 47 (Fig.1) und 48 mit Öffnungen 49 bzw. 50 angeordnet und die Pfeilschirme 17 und 29 weisen Öffnungen 51 bzw. 52 zum Einstecken einer Transportstange auf, die mit Hilfe einer Gewindeverbindung in der Öffnung 50 der Scheibe 48 und in den Scheiben 53, 54 befestigt wird. Beim Transport der Pumpe werden der Eingangsstutzen3 und der Flansch.27 durch Blindflansche 55 bzw. 56 geschlossene

Alle dem zu evakuierenden Raum zugekehrte Oberflächen der Pumpenelemente, Oberflächen der Pfeilschirme 17 und 29 ausgenommen, haben einen zweischichtigen Überzug aus einer dichten Aluminiumschicht mit einer Dicke nicht unter 1 µm und einer Aluminiumoxidschicht mit einer Dicke von 2 bis 20 nm. Die Pfeilschirme 17 und 29 weisen Überzüge mit einer Dicke nicht unter 200 µm mit einem Schwärzungsgrad nicht unter 0,99 in einem Wellenlängenbereich von 2 bis 200 µm auf.

Die erfindungsgemäße Pumpe funktioniert wie folgt.

An den Eingangsstutzen 3 schließt man die zu evakuierende (nicht eingezeichnete) Arbeitskammer über einen (nicht eingezeichneten) Verschluß und an den Flansch 27 eine (nicht eingezeichnete) Ionenzerstäuberpumpe an, die des weiteren zur Beseitigung der nicht adsorbierbaren Gase wie He und Ne verwendet wird. An die Stutzen 43 (Fig.2) und 34 wird über die entsprechenden Ventile eine mechanische Vorvakuumpumpe angeschlossen und man führt ein gleichzeitiges Evakuieren des Pumpenraums und der Schutzvakuumräume 31 (Fig.1) und 36 durch. Die besagten Räume sind gleichzeitig mit dem Zweck zu evakuieren, daß eine Druckdifferenz im Pumpenraum und in den Schutzvakuumräumen 31 und 36 nicht höher als 2.10⁴ Pa bet--rägt und keine Zerstörung der Wärmebrücke 24 bzw. kein Membrandurchbruch in den Ventilen 44 und 45 erfolgen kann. Nachdem im Pumpenraum und in den Räumen 31, 36 ein Druck von 100 bis 40 Pa erreicht wird, unterbricht man das Evakuieren und gießt ein Kryomittel, z.B. Flüssigstickstoff in das Gefäß 15 des Strahlungsschirms über das Rohr 18 ein. Bei einer Kühlung des Gefäßes 15 durch Flüssigstickstoff wird auch Adsorptionsmittel gekühlt, das sich in der ringförmigen Aussparung 32 der Zarge 16 befindet. Dies bewirkt eine Drucksenkung in den Schutzvakuumräumen 31 und 36 bis zu 10⁻⁴ Pa und eine starke Verminderung eines Wärmeaustauschs durch Restgase zwischen dem Gahäuse 1 und dem Strahlungsschirm sowie zwischen dem letzteren und dem Abpumpelement.

Dann trennt man die Arbeitskammer durch den Verschluß von der Pumpe ab, schließt diese über ein (nicht eingezeichnetes) Ventil an den einen der aufsetzbaren, mit dem Well-° rohr 40 (Fig.3) verbundenen Flansch an, den zweiten aufsetzbaren Flansch schließt man auch über ein Ventil an die mechanische Vorvakuumpumpe an und evakuiert die Kammer über das Gefäß_{'3}8 bis zu einem Druck von ca. 1 Pa. Dabei übt das Gefäß 38 die Funktion einer Stickstoffalle für Öldämpfe der Vorvakuumpumpe aus und verhindert ihres Eindringen in das zu evakuierende Volumen. Dadurch wird der Prozeß eines Vorevakuierens der Arbeitskammer beendet.

Danach gießt man in das Gefäß 5 des Abpumpelementes über das eine der Rohre'13 ein Kryomittel mit einer niedrigeren Temperatur als jene des Kryomittels in Gefäß 15 des Strahlungsschirms, z.B. Flüssigwasserstoff bzw. -helium oder dasselbe Kryomittel ein. Im letzteren Falle wird eine Temperatursenkung des Kryomittels im Gefäß 5 durch Evakuieren seiner Dämpfe über das Rohr 13 mit Hilfe der Vorvakuumpumpe erzielt. Bei einer Leistung der Vorvakuumpumpe von z.B. 16 1/s wird nach zwei Stunden deren Arbeit die Stickstofftemperatur im Gefäß 5 bis zu 55 K und nach weiteren vier Stunden des Evakuierens bis zu 50 K und abwärts gesenkt. Wie bekannt, findet bei einer Temperatur von 63 K ein Erhärten des Flüssigstickstoffes statt.

Gleichzeitig mit dem Gefäß 5 wird über die Wärmeleiter 6, 7 und 8 Adsorptionsmittel gekühlt, das sich in den Ringräumen 10 des Abpumpelementes befindet. Adsorptionsmittel verschluckt die aus der Arbeitskammer kommenden Gase und stellt einen Grenzdruck von 10⁻⁷ Pa und darunter sicher. Bei einer Temperatur von ca. 50 K steigt die Sorptionsfähigkeit eines Adsorptionsmittels um mehrere Größenordnungen im Vergleich mit seiner Sorptionsfähigkeit bei der Temperatur des Flüssigstiokstoffes (77,4 K) oder es wird um mehrere Größenordnungen der Gleichqewichtsdruck nach einer Adsorption ein und derselben Gasmenge gesenkt.

Nachdem die besagten Arbeitsgänge durchgeführt worden sind, ist die Pumpe betriebsbereit und man kann ein Hoohvakuumevakuieren der Arbeitskammer durchführen, indem der Verschluß geöffnet wird, der sie mit der Pumpe verbindet. Die nicht adsorbierbare Gase wie Helium und Neon entfernt man mit Hilfe einer Ionenzerstäuberpumpe; die an den Flansch 27 angeschlossen ist.

Wenn eine Havariesituation entsteht, z.B. bei einem Außenluftdurchbruch in die Pumpe bzw. bei deren Selbsterwärmung, wenn kein rechtzeitiges Einfüllen von Flüssigstickstoff durchgeführt worden ist, kann der Druck.am Pumpeneingang bis zu 2.10⁴ Pa und höher ansteigen. Damit ein Zerreißen der Wärmebrücke 24 und anderer Pumpenelemente in diesen Situationen verhindert ist, sind die Ventile 44 (Fig.2) und 45 vorgesehen. Falls der Druck im Pumpenraum den Druck in den Schutzvakuumräumen 31 (Fig.1) und 36 µm z.B. 2.10⁴ Pa überschreitet, spricht das Ventil 45 (Fig.2) an und der Druck in diesen Räumen gleicht sich aus. Das Ventil 44 spricht an, sobald der Druck im Pumpenraum den atmosphärischen Druck auch um 2.10⁴ Pa überschreitet, und verbindet den Pumpenraum mit der Außenluft.
Obwohl die Wärmebrücke 24 (Fig.1), die zwischen dem Abpumpelement und der Zarge 16 des Strahlungsschirms angeordnet ist, Quelle einer gewissen Wärmezufuhr in das Abpumpelement durch ihre Wärmeleutfähigkeit ist, ermöglicht sie aber, das Abpumpelement durch Schutzvakuum von der Seite der Zarge 16 des Strahlungsschirms und von der Seite des Deckels 35 seines Gefäßes 15 umzugeben. Deshalb wird die durch Wärmeaustausch durch Restgase bei Arbeitsdrücken über 10-2 Pa bedingte Wärmezufuhr vom Strahlungsschirm in das Abpumpelement ausgeschlossen und dementsprechend die gesamte Wärmezufuhr in das Abpumpelement herabgesetzt.

Wie Berechnungen ergeben haben, wird in der erfindungsgemäßen Pumpe eine gesamte Wärmezufuhr in das Abpumpelement beim Evakuieren von z.B. Argon bei dessen Druck von 0,1 Pa um das 2,3-fache im Vergleich mit einer Wärmezufuhr in das Abpumpelement in einer Pumpe ohne Wärmebrücke vermindert und bei einem Argondruck von 1 Pa wird diese Wärmezufuhr um das 3,2-fache reduziert..

Bei einem konstanten Eingangsdruck von 10⁻¹ Pa beträgt die Arbeitsdauer eines Abpumpelementes, dessen Gefäß ein Volumen von 8 liter aufweist, bis zum Zeitpunkt eines erfordelichen Nachfüllens mit Flüssigstickstoff 300 Stunden und bei einem Eingangsdruck von 1 Pa 50 Stunden.

### Industrielle Anwendbarkeit

Die Erfindung kann zum Evakuieren von Anlagen zum Bedampfen und plasmachemischen Anlagen z.B. in der Elektronenindustrie, sowie zur Erzeugung eines ultrareinen ölfreien Vakuums in einem Druckbereich von 10² bis 10⁻⁷ Pa bei lösung mehrerer Aufgaben in der Vakuumtechnik zum Einsazt kommen.

## Patentansprüche

1. Kryogene Adsorptionspumpe mit einem Gehäuse (1) mit einem Eingangstutzen (3) und den im Gehäuse (1) angeordneten einem Abpumpelement, enthaltend Adsorptionsmittel und ein Gefäß (4) für Kryomittel mit einer niedrigeren Temperatur, einem Strahlungsschirm, der das Abpumpelement umschließt und ein toroidförmiges Gefäß (15) für Kryomittel mit einer höheren Temperatur und eine Zarge (16) enthält, die am unteren Ende mit diesem Gefäß (15) und am oberen Ende mit dem Gehäuse (1) verbunden ist, und einem dünnwändigen Rohr (25), das in einem durch die Innenwand des Gefäßes (15) des Strahlungsschirms begrenzten Raum angeordnet und am unteren Ende mit dem Boden (28) des Gehäuses (1) luftdicht verbunden ist, dadurch gekennzeichnet, daß sie eine Wärmebrücke (24) enthält, die zwischen der Zarge (16) des Strahlungsschirms und dem Abpumpelement angeordnet und am oberen Ende an den Oberteil der Zarge (16) über deren gesamten Kreisumfang und am unteren Ende an das Gefäß (4) des Abpumpelementes über seinen gesamten Kreisumfang angeschlossen ist, und dadurch, daß das obere Ende des Rohrs (25) mit dem Gefäß (4) des Abpumpelementes luftdicht verbunden ist.

2. Kryogene Adsorptionspumpe nach Anspruch 1, dadurch gekennzeichnet, daß die Zarge (16) des Strahlungsschirms Öffnungen (37) hat, die einen Raum (31) zwischen dem Gehäuse (1) und dem Strahlungsschirm mit einem Raum (36) zwischen dem Strahlungsschirm und der Wärmebrücke (24) verbinden.

3. Kryogene Adsorptionspumpe nach Anspruch 1 oder 2, dadurch gekennzeichnet, daß sie zusätzlich ein toroidförmiges Gefäß (38) enthält, das im Inneren des Gefäßes (15) des Strahlungsschirms angeordnet ist und zwei Stutzen (39) aufweist, die aus dem Gehäuse (1) luftdicht hinausgeführt sind.

4. Kryogene Adsorptionspumpe nach einem der Ansprüche 1, 2 bzw. 3, dadurch gekennzeichnet, daß sie zwei Notventile (44, 45) enthält, die an den Eingangsstutzen (3) angeschlossen sind, wobei das erste (44) dieser Ventile mit der Außenluft und das zweite (45) mit dem Raum (31) zwischen dem Gehäuse (1) und dem Strahlungsschirm in Verbindung steht.
